# EUROPÄISCHE PATENTSCHRIFT

(11) **EP 0 707 178 B1**
(45) Veröffentlichungstag und Bekanntmachung des Hinweises auf die Patenterteilung: **18.04.2001**
(21) Anmeldenummer: 95116004.3
(22) Anmeldetag: 11.10.1995
(51) Int. Cl.: F24F 3/16, F24F 3/044

(54) **Vorrichtung und Verfahren zur Luftaufbereitung**
Process and device for air treatment
Méthode et dispositif pour le traitement d'air

(30) Priorität: 13.10.1994 CH 307594
(43) Veröffentlichungstag der Anmeldung: 17.04.1996
(73) Patentinhaber: Balkanyi, Alexander, Dr. Med., CH-8038 Zürich (CH)
(72) Erfinder: Balkanyi, Alexander, Dr. Med., CH-8038 Zürich (CH)
(74) Vertreter: Blum, Rudolf Emil Ernst

(56) Entgegenhaltungen:
- EP-A- 0 431 648
- EP-A- 0 567 775
- US-A- 4 990 313
- PATENT ABSTRACTS OF JAPAN vol. 015, no. 440 (C-0883), 11.November 1991 & JP 03 186319 A (SAKAI CHEM IND CO LTD), 14.August 1991,
- HEATING, PIPING AND AIR CONDITIONING, Bd. 48, Nr. 5, Mai 1976, STAMFORD US, Seiten 71-74, XP002027142 ROSS, JAMES: "Air conditioning a vaccine laboratory"

## Beschreibung

Die Erfindung betrifft Vorrichtungen und ein Verfahren zur Aufbereitung von Raumluft gemäss dem Oberbegriff der unabhängigen Patentansprüche.

Es ist bekannt, dass die Qualität von Raumluft verbessert werden kann, wenn sie mittels Ozon behandelt wird. Entsprechende Verfahren bzw. Vorrichtungen sind zum Beispiel in EP-A-431 648 und EP-A-567 775 beschrieben. Hierbei wird die Raumluft durch eine Klima-oder Heizanlage geführt, wo sie durch einen Oxidator tritt. Diese Luftaufbereitung erfolgt in der Zentrale der Anlage in einen Ozongenerator mit nachfolgendem Ozonkatalysator. Das im Ozongenerator erzeugte Ozon wirkt auf die Luft ein und beseitigt Keime, Pilze, Geruchsstoffe und Schadstoffe. Danach wird das Ozon im Katalysator abge baut. Die so aufbereitete Raumluft verlässt die Zentrale und wird über ein Belüftungssystem in die Räume zurückgepumpt.

In der Praxis zeigt es sich, dass derartige Anlagen oftmals Luft in die Räume liefern, welche immer noch mit Schadstoffen und Keimen belastet ist. Um eine genügende Ozonkonzentration über ausreichend lange Strekken zu erhalten, werden sehr hohe Spitzenkonzentrationen in der Zentralanlage benötigt. Durch die hohen Ozonkonzentrationen können ausserdem bei einem Schleusendefekt grosse Ozonmengen frei werden, was das Betriebsrisiko erhöht.

Es stellt sich deshalb die Aufgabe, eine Vorrichtung der eingangs genannten Art bereitzustellen, bei der die Probleme bekannter Anlagen mindestens teilweise vermindert werden. Diese Aufgabe wird durch die Vorrichtung resp. das Verfahren gemäss den unabhängigen Ansprüchen 1 resp. 10 gelöst.

Gemäß der Erfindung passiert also die Luft mehrere Entkeimungsstationen, welche beabstandet nacheinander in den Lüftungskanälen angeordnet sind. Dies erlaubt es, grosse Bereiche der Klima-bzw. Heizanlage unter keimfreien Bedingungen zu halten.

Insbesondere wenn ein grosser Teil der Luftführungskanäle, z. B. im wesentlichen alle Kanäle zwischen der Zentrale und den Räumen, unter keimfreien Bedingungen gehalten wird, kann verhindert werden, dass sich in den Kanälen Infektionsherde, Pilze usw. bilden. Im Gegensatz hierzu bilden sich in vielen bekannten Anlagen Infektionsherde nach der Ozonschleuse bzw. Entkeimungsstation, so dass die Luft wieder verschmutzt wird, bevor sie die Räume erreichen kann.

In einer ersten bevorzugten Ausführung können als Entkeimungsstationen Ultraviolett-Lichtquellen verwendet werden, die Licht mit keimabtötender Wirkung aussenden. Durch das Hintereinanderschalten mehrerer solcher Quellen brauchen die einzelnen Quellen nicht besonders leistungsstark zu sein, was deren Preis vermindert.

In einer zweiten bevorzugten Ausführung kommen als Entkeimungsstationen Ozongeneratoren zum Einsatz. Hier erlaubt es die Hintereinanderschaltung mehrerer Ozongeneratoren, grosse Bereiche der Klimaanlage unter Ozonkonzentrationen mit nur geringem Gefälle zu halten, wodurch sich hohe Spitzenkonzentrationen erübrigen. Dadurch kann die Ozonkonzentration dem effektiven Wirksamkeitsbereich angepasst werden. Deshalb kommt die Anlage mit wesentlich kleineren Ozonkonzentration aus als bestehende Lösungen. Die Betriebssicherheit wird erhöht und Schäden durch unerwünschte Oxidation werden reduziert.

Vorzugsweise wird das Ozon in der Luft vor Eintritt in die Räume mittels Ozonkatalysatoren oder dergleichen abgebaut. Diese können sich am Ende der jeweiligen Zuführungskanäle befinden. Da die Ozonkonzentrationen relativ gering sind, können die Katalysatoren einfach aufgebaut sein. Zwischen den einzelnen Ozonquellen sind keine Ozonkatalysatoren notwendig.

Weitere Ausführungen, Vorteile und Anwendungen der Erfindung ergeben sich aus der nun folgenden Beschreibung einer erfindungsgemässen Anlage anhand der Figuren. Dabei zeigen:
Figur 1 ein schematisches Diagramm einer erfindungsgemässen Luftaufbereitungsanlage,
Figur 2 zwei aufeinander folgende Ozonquellen mit Regelkreisen, und
Figur 3 den Verlauf der Ozonkonzentration im Kanal nach Figur 2.

Figur 1 zeigt ein vereinfachtes Diagramm einer erfindungsgemässen Anlage zur Luftaufbereitung in einem Gebäude. Dabei kann es sich zum Beispiel um eine Klimaanlage oder eine Umluft-Heizung handeln.

Das Gebäude weist mehrere Räume 1 auf. Von diesen wird die Luft über Abluftkanäle 2 - 4 zu einer Zentrale 5 gebracht. Die Zentrale 5 umfasst eine Umwälzpumpe, Heiz- und Kühlaggregate, Mischkammern zur Zuführung von Frischluft, Vorrichtungen zur Regelung der Luftfeuchtigkeit, Filter, usw. Diese sind in konventioneller Art ausgeführt und brauchen hier nicht weiter beschrieben zu werden. Von der Zentrale 5 gelangt die Luft sodann über Zuluftkanäle 6 - 8 und Luftaustritte 9 wieder in die Räume 1.

Im vorliegenden Beispiel sind in den Zuluftkanälen 6 und 7 als Entkeimungsstationen mehrere Ozongeneratoren 10 angeordnet. Mit diesen Generatoren wird in allen Zuluftkanälen 6 - 8 eine Ozonkonzentration aufrecht erhalten, die zur Abtötung von Keimen und zum Abbau von Schad- und Geruchsstoffen ausreicht. Kurz vor oder in den Luftaustritten 9 sind Vorrichtungen 11 zum Abbau von Ozon vorgesehen.

Bei den Ozongeneratoren 10 kann es sich um Ozonisatoren verschiedenster Bauart handeln, welche z.B. Sauerstoff der Luft in Ozon umwandeln. Auch die Vorrichtungen 11 zum Ozonabbau können konventioneller Art sein. So können zum Beispiel Ozonkatalysatoren verwendet werden, wie sie in EP-A-431 648 beschrieben sind.(Wie weiter unten beschrieben wird, können anstelle der Ozongeneratoren auch Ultraviolett-Lichtquellen eingesetzt werden.)

Es zeigt sich, dass viele Ozongeneratoren nicht nur Ozon sondern auch Stickoxide erzeugen. Um zu verhindern, dass diese in die Räume 1 gelangen, sind vor den Luftaustritten 9 Vorrichtungen 12 vorgesehen, die den Stickoxidgehalt der Luft reduzieren. Dabei kann es sich zum Beispiel um geeignete Katalysatoren oder Filter handeln.

Die Abbauvorrichtungen 11 und 12 können auch kombiniert sein.

Der Einbau einer Vorrichtung zur Verminderung von Stickoxid empfiehlt sich auch bei Luftaufbereitungsanlagen, welche nur einen einzigen Ozongenerator 10 aufweisen, wie z.B. kompakte Kleinklimageräte.

Die Vorrichtung 12 zur Verminderung von Stickoxid wird vorzugsweise vor der Ozon-Abbauvorrichtung 11 angeordnet, da viele der bekannten Ozon-Abbauvorrichtungen in ihrer Funktion durch Stickoxid beeinträchtigt werden.

Vorzugsweise sind die Ozongeneratoren 10 geregelt. Wie in Figur 2 gezeigt wird, kann hierzu jeder Ozongenerator 10 mit einem Ozonsensor 13 ausgestattet werden. Dieser Sensor befindet sich am Ende des Wirkbereichs des jeweiligen Ozongenerators 10, d.h. vor dem folgenden Ozongenerator 10 resp. der folgenden Abbauvorrichtung 11, 12. Eine Regelelektronik in jedem Ozongenerator sorgt dafür, dass die Ozonkonzentration beim Sensor 13 auf einem Sollwert gehalten wird. Dies hat den Vorteil, das unterschiedliche Verschmutzungsgrade der Luft (welche die Rate des Ozonabbaus verändern), automatisch berücksichtigt werden. Ist die Luft stark verschmutzt, so wird der Ozonabbau in der Luft beschleunigt. In diesem Fall wird also die Ozonerzeugungsrate automatisch erhöht, so dass der Sollwert beim Sensor 13 beibehalten wird.

Figur 3 zeigt den Verlauf der Ozonkonzentration in der Anlage nach Figur 2. Nach jedem Ozongenerator 10 erreicht die Konzentration einen Maximalwert Kmax und fällt sodann am Ende der folgenden Wirkstrecke auf einen Minimalwert Kmin ab. Bei Verwendung von Ozonsensoren 13 entspricht der Minimalwert Kmin etwa dem vorgegebenen Sollwert.

Der Sollwert resp. Minimalwert Kmin ist so zu wählen, dass die Wirkung des Ozons zur Desinfektion und zum Schadstoffabbau ausreicht, und dass die Bildung von Infektionsherden in den Kanälen verhindert wird. Der konkrete Sollwert hängt von den jeweiligen Betriebsbedingungen ab, und wird insbesondere von der Durchlaufzeit der Luft durch die ozonhaltige Zone, von der Temperatur, von der Luftfeuchtigkeit und von der Menge zu oxidierenden Substanzen beeinflusst.

Der konkrete Sollwert kann fest eingestellt sein oder von einer zentralen Steuerung aufgrund der momentanen Betriebsparameter, wie z. B. Luftfeuchtigkeit, Luftförderrate und Temperatur, vorgegeben werden.

Der Maximalwert Kmax wird wie erwähnt vorzugsweise über die Sensoren 13 geregelt. Er wird grösser, wenn der Abstand zwischen aufeinanderfolgenden Ozongeneratoren resp. der Abstand zwischen dem letzen Generator und der Abbauvorrichtung 11, 12 zunimmt. Dieser Abstand liegt hier im Meter- oder Zehnmeterbereich, z.B. zwischen 1 und 50 Meter. Er sollte so gewählt werden, dass bei schwach verschmutzter Luft und mittlerer Luftfeuchtigkeit das Verhältnis Kmax:Kmin kleiner, möglichst deutlich kleiner, als 10 ist, so dass zu hohe Spitzenwerte vermieden werden.

Um die Funktionstüchtigkeit der Ozonabbauvorrichtung 11 zu überwachen, ist beim Austritt 9 ein weiterer Ozonsensor 14 vorgesehen (vgl. Figur 2). Dieser ist im Raum 1 ablesbar und zeigt an, ob die Ozonkonzentration der durch den Austritt 9 kommenden Luft einen Grenzwert überschreitet. Hierzu kann ein chemischer Indikator, wie z.B. nasses Kaliumiodid, oder ein elektronischer Sensor mit Anzeige eingesetzt werden. Ein solcher Grenzwert-Ueberwacher kann auch bei herkömmlichen Luftaufbereitungsanlagen mit nur einem Ozongenerator und bei kompakten Klimaaggregaten vorgesehen werden.

In der Anlage nach Figur 1 werden nur die Zuluftkanäle 6 - 8 unter Ozon gehalten. Hierfür sind die Ozongeneratoren 10 in den Zuluftkanälen 6,7 angeordnet, ein erster der Generatoren unmittelbar nach der Zentrale 5. Es können jedoch auch bereits in oder vor der Zentrale 5 und in den Abluftkanälen 2 - 4 Ozongeneratoren 10 angeordnet sein, so dass auch diese Bereiche unter Ozon stehen. Damit wird die Wirkung der Anlage weiter verbessert und die Ozonkonzentration kann reduziert werden.

Die Ozongeneratoren müssen nicht unbedingt dauernd in Betrieb sein. Sie können auch intervallweise betrieben werden.

Wie bereits erwähnt, können anstelle der Ozongeneratoren als Entkeimungsstationen auch Ultraviolett-Lichtquellen eingesetzt werden. Vorzugsweise erzeugen diese Lichtquellen UV-C Strahlung. UV-Lichtquellen können einzeln, aber auch nacheinander im Luftkanal gemäss oben beschriebener Anordnung eingesetzt werden.

Die Wirkung von UV-C-Strahlung auf Bakterien und Keime kann direkt oder durch von UV-Licht erzeugtes Ozon erfolgen.

## Patentansprüche

1. Vorrichtung zur Aufbereitung von Raumluft in einem Gebäude, welche eine Anordnung von Luftführungskanälen (2-4, 6-8) aufweist, in welchen Luft von Räumen (1) zu einer Zentrale (5) und von der Zentrale (5) zu den Räumen (1) transportiert wird, sowie eine Desinfektionsanlage, in welcher die Luft desinfiziert wird, dadurch gekennzeichnet, dass die Desinfektionsanlage eine Mehrzahl von Entkeimungsstationen (10) aufweist, welche beabstandet voneinander entlang mindestens einem Teil der Luftführungskanäle (2-4, 6-8) angeordnet sind.

2. Vorrichtung nach Anspruch 1, dadurch gekennzeichnet, dass mindestens ein Teil der Entkeimungsstationen je eine Ultraviolett-Lichtquelle aufweist, mit welcher Ultraviolett-Licht mit entkeimender Wirkung, insbesondere UV-C-Licht, anwendbar ist.

3. Vorrichtung nach einem der vorangehenden Ansprüche, dadurch gekennzeichnet, dass jede Entkeimungsstation einen Ozongenerator aufweist.

4. Vorrichtung nach Anspruch 3, gekennzeichnet durch mindestens eine Vorrichtung (11) zum Ozonabbau, mit welcher Ozon in der Luft vor Eintritt der Luft in die Räume (1) abbaubar ist.

5. Vorrichtung nach Anspruch 4, dadurch gekennzeichnet, dass die Ozongeneratoren und die mindestens eine Vorrichtung (11) zum Ozonabbau derart angeordnet sind, dass die Luft zuerst eine Vielzahl der Ozongeneratoren und erst danach die Vorrichtung (11) zum Ozonabbau durchläuft.

6. Vorrichtung nach einem der Ansprüche 3 - 5, dadurch gekennzeichnet, dass im Luftstrom ein erster Ozongenerator spätestens bei der Zentrale (5) angeordnet ist.

7. Vorrichtung nach einem der Ansprüche 3-6, dadurch gekennzeichnet, dass mindestens ein Teil der Ozongeneratoren mit Ozondetektoren (13) zur Regelung ausgestattet sind, wobei bei zwei aufeinanderfolgenden Ozongeneratoren der Ozondetektor (13) des im Luftstrom ersten Ozongenerators im wesentlichen unmittelbar vor dem zweiten Ozongenerator angeordnet ist.

8. Vorrichtung nach einem der vorangehenden Ansprüche, dadurch gekennzeichnet, dass bei mindestens einem Teil der Luftaustritte (9) in die Räume (1) eine im Raum ablesbare Ozonwarnvorrichtung (14) angeordnet ist, mit der das Überschreiten einer maximalen Ozonkonzentration der in den Raum austretenden Luft anzeigbar ist.

9. Vorrichtung nach einem der vorangehenden Ansprüche, gekennzeichnet durch mindestens eine Vorrichtung (12) zum Stickoxidabbau, mit welcher der Stickoxidgehalt der Luft vor dem Eintritt in die Räume (1) reduzierbar ist.

10. Verfahren zur Aufbereitung von Raumluft in einem Gebäude, wobei die Raumluft durch eine Anordnung von Luftführungskanälen (2-4, 6-8) von Räumen (1) zu einer Zentrale (5) und von der Zentrale (5) zu den Räumen (1) geführt wird, wobei mindestens in einem Teil der Luftführungskanäle (2-4, 6-8) zwischen den Räumen (1) und der Zentrale (5) und/oder der Zentrale (5) und den Räumen (1) zur Luftaufbereitung Bedingungen mit keimabtötender Wirkung erzeugt werden, dadurch gekennzeichnet, dass zur Erzeugung der Bedingungen mit keimabtötender Wirkung eine Mehrzahl von Entkeimungsstationen (10) beabstandet voneinander entlang dem besagten Teil der Luftführungskanäle angeordnet werden.

11. Verfahren nach Anspruch 10, dadurch gekennzeichnet, dass die Bedingungen mit keimabtötender Wirkung im wesentlichen in allen Luftführungskanälen (6-8) zwischen der Zentrale (5) und den Räumen (1) herrschen.

12. Verfahren nach einem der Ansprüche 10 oder 11, dadurch gekennzeichnet, dass die Bedingungen mit keimabtötender Wirkung durch einen erhöhten Ozongehalt der Luft erzeugt werden.

13. Verfahren nach Anspruch 12, dadurch gekennzeichnet, dass der Ozongehalt der Luft kurz vor Austritt der Luft in die Räume reduziert wird.

14. Verfahren nach einem der Ansprüche 12 oder 13, dadurch gekennzeichnet, dass die Luft an mindestens zwei Ozongeneratoren (10) und erst danach an einer Vorrichtung (11) zum Ozonabbau vorbeigeführt wird.

## Claims

1. An apparatus for treating the air of rooms in a building comprising an arrangement of air ducts (2-4, 6-8) for guiding the air from rooms (1) to a central station (5) and from said central station (5) to said rooms (1), and a disinfecting arrangement for disinfecting the air, characterized in that the disinfecting arrangement comprises several degerminating units (10) arranged at a distance from each other along at least part of said air ducts (2-4, 6-8).

2. Apparatus according to claim 1, characterized in that at least some of said disinfecting stations comprise one ultraviolet light source, which allows to apply ultraviolet light having a degerminating effect, in particular UV-C-light.

3. The apparatus of any preceding claim wherein each of said degerminating units comprises an ozone generator.

4. Apparatus according to claim 3, characterized in that it comprises at least one ozone decomposing device (11) for decomposing ozone in said air immediately prior to its entry into said rooms (1).

5. The apparatus of claim 4, characterized in that said ozone generators and the at least one decomposing device (11) for ozone are arranged in such a way that the air first passes several ozone generators before it passes the decomposing device for ozone.

6. Apparatus according to any of claims 3 to 5, characterized in that a first of said ozone generators is arranged no further downstream than said central station (5).

7. Apparatus according to any of claims 3 to 6, characterized in that at least part of said ozone generators are provided with ozone detectors (13) for regulating the ozone concentration, wherein for two successive ozone generators the ozone detector (13) of the upstream generator is situated essentially proximate to the second generator.

8. Apparatus according to any preceding claim, characterized in that ozone warning devices
(14) that can be read from a room and able to display an excess concentration of ozone in the air entering said room are placed near at least some of the air exits (9) leading into the rooms (1).

9. Apparatus according to any preceding claim comprising at least one nitrogen oxide decomposing device (12) for reducing the content of nitrogen oxides in the air prior to its entry into said rooms (1).

10. A method for treating the air of rooms in a building, where the air is guided through a set of air ducts (2-4, 6-8) from rooms (1) to a central station (5) and from said central station (5) to said rooms (1) and where a treatment generating germ destroying conditions is maintained in at least a part of the air ducts (2-4, 6-8) between the rooms (1) and the central station (5) and/or between said central station (5) and the rooms (1), characterized in that several degerminating units (10) able to produce degerminating conditions are arranged along said part of the ducts.

11. Method according to claim 10 wherein said germ destroying conditions are maintained essentially in all said air ducts (6-8) between the central station (5) and the rooms (1).

12. Method according to claim 10 or 11 wherein said germ destroying conditions are maintained by an increased ozone concentration in the air.

13. Method according to claim 12 wherein the ozone concentration in the air is reduced shortly before the air enters the rooms (1).

14. Method according to claim 12 wherein the air is first led along at least two ozone generators and only then along an ozone decomposing device (11).

## Revendications

1. Installation pour le traitement de l'air des locaux dans un bâtiment, avec un ensemble de canaux (2-4, 6-8) d'aération acheminant l'air de locaux (1) à une centrale (5) et de celle-ci aux locaux (1) et avec un ensemble de désinfection dans lequel l'air est désinfecté, caractérisée en ce que l'ensemble de désinfection comporte plusieurs stations de dégermage (10) disposées à distance l'une de l'autre le long d'au moins une partie des canaux d'aération (2-4, 6-8).

2. Installation selon la revendication 1, caractérisée en ce qu'au moins une partie des stations de dégermage comportent chacune une source de lumière ultraviolette permettant l'application de lumière ultraviolette et en particulier de lumière UV-C ayant un effet germicide.

3. Installation selon une des revendications précédentes caractérisée en ce que chaque station de dégermage comporte un générateur d'ozone.

4. Installation selon la revendication 3, caractérisée par au moins un dispositif (11) de dégradation de l'ozone dans lequel une dégradation peut être réalisée avant l'entrée de l'air dans les locaux (1) .

5. Installation selon la revendication 4, caractérisée en ce que les générateurs d'ozone et au moins l'unique dégradateur d'ozone (11) sont agencés de telle façon que l'air ne passe par le dégradateur d'ozone (11) qu'après son passage par plusieurs générateurs d'ozone.

6. Installation selon une des revendications 3 à 5, caractérisée en ce qu'un premier générateur d'ozone sur le parcours de l'air est placé au plus tard à la centrale (5).

7. Installation selon une des revendications 3 à 6, caractérisée en ce qu'au moins certains générateurs d'ozone sont pourvus de détecteurs d'ozone (13) pour la régulation, de telle façon que pour deux générateurs successifs le détecteur (13) du générateur situé en amont est placé essentiellement à proximité immédiate du second générateur.

8. Installation selon une des revendications précédentes, caractérisée en ce que des dispositifs d'alarme (14) pour ozone, lisibles depuis le local et capables d'afficher le dépassement d'une concentration maximale permise d'ozone dans l'air délivré audit local, sont placés au voisinage d'au moins une partie des sorties d'air (9) vers les locaux (1) .

9. Installation selon une des revendications précédentes, caractérisée en ce qu'elle comporte au moins un dispositif (12) pour la dégradation des oxydes d'azote permettant de réduire la quantité de tels oxydes dans l'air avant son entré dans les locaux (1).

10. Procédé pour le traitement de l'air des locaux dans un bâtiment, cet air étant acheminé par un ensemble de canaux d'aération (2-4, 6-8) à partir de locaux (1) vers une centrale (5), et de celle-ci vers les locaux (1), des conditions de traitement de l'air présentant des effets germicides étant produites dans au moins une partie des canaux d'aération (2-4, 6-8) entre les locaux (1) et la centrale (5) et/ou entre ladite centrale (5) et les locaux (1), caractérisée en ce que plusieurs stations de dégermage (10) pour la production de conditions germicides sont placées le long de ladite partie des canaux.

11. Procédé selon la revendication 10, caractérisée en ce que les conditions ayant des effets germicides règnent essentiellement dans tous les canaux d'aération (6-8) entre le centrale (5) et les locaux (1) .

12. Procédé selon une des revendications 10 ou 11, caractérisée en ce que les conditions ayant des effets germicides sont produites par un enrichissement de l'air en ozone.

13. Procédé selon la revendication 12, caractérisée en ce que la quantité d'ozone dans l'air est réduite peu avant son entrée dans les locaux.

14. Procédé selon une des revendications 12 ou 13, caractérisée en ce que l'air passe d'abord le long d'au moins deux générateurs d'ozone et seulement ensuite le long d'un dispositif (11) pour la dégradation de l'ozone.
